# EUROPÄISCHE PATENTSCHRIFT

(11) **EP 2 877 699 B1**
(45) Veröffentlichungstag und Bekanntmachung des Hinweises auf die Patenterteilung: **14.12.2016**
(21) Anmeldenummer: 13745005.2
(22) Anmeldetag: 23.07.2013
(51) Int. Cl.: F01K 7/30, F01D 3/02, F01D 25/26, F01D 25/30

(54) **NIEDERDRUCK-TURBINE**
LOW PRESSURE TURBINE
TURBINE À BASSE PRESSION

(30) Priorität: 27.07.2012 EP 12178221
(43) Veröffentlichungstag der Anmeldung: 03.06.2015
(73) Patentinhaber: Siemens Aktiengesellschaft, 80333 München (DE)
(72) Erfinder: BISON, Patrick, 45470 Mülheim a.d. Ruhr (DE); VOSS, Sebastian, 46244 Bottrop (DE)
(86) Internationale Anmeldenummer: PCT/EP2013/065466
(87) Internationale Veröffentlichungsnummer: WO 2014/016272

(56) Entgegenhaltungen:
- DE-A1- 1 812 487
- US-A- 1 405 090
- US-A- 3 915 588
- US-A- 4 102 598
- US-A- 4 557 113

## Beschreibung

Die Erfindung betrifft eine Niederdruck-Turbine umfassend eine erste Flut und eine zweite Flut sowie einen Rotor und ein um den Rotor angeordnetes Innengehäuse und ein um das Innengehäuse angeordnetes Außengehäuse.

Des Weiteren betrifft die Erfindung ein Verfahren zum Betreiben einer Niederdruck-Teilturbine, wobei die Niederdruck-Teilturbine doppelflutig ausgeführt wird.

Dampfturbinen werden üblicherweise in Teilturbinen eingeteilt. So wird bspw. eine Dampfturbine, die in der kommunalen Energieversorgung eingesetzt wird, in eine Hochdruck-Teilturbine, Mitteldruck-Teilturbine und Niederdruck-Teilturbine eingeteilt. Jede dieser einzelnen vorgenannten Teilturbinen wird jeweils in einem einzelnen Gehäuse untergebracht. Des Weiteren sind Bauweisen bekannt, in denen der Hochdruck- und Mitteldruckteil in einem gemeinsamen Gehäuse untergebracht sind. Ebenso sind Bauweisen bekannt, in denen der Mitteldruckteil und der Niederdruckteil in einem gemeinsamen Gehäuse angeordnet sind. Eine axiale Anordnung der einzelnen Teilturbinen hintereinander erfordert vergleichsweise viel Bauraum.

Da aus thermodynamischen Gründen der Druck und die Temperatur des Dampfes von der Hochdruck-Teilturbine bis zur Niederdruck-Teilturbine abnehmen und dadurch das Volumen stark zunimmt, werden in manchen Fällen mehrere Teilturbinen eingesetzt. Außerdem sind die Niederdruck-Teilturbinen in der Regel zweiflutig ausgeführt. Das bedeutet, dass der einströmende Dampf sowohl in die eine Richtung als auch axial in die entgegengesetzte Richtung abströmt. Niederdruck-Teilturbinen werden derart ausgeführt, dass der Abdampf in der einen Flut und der Abdampf in der zweiten Flut seitlich abgeführt werden. Dies ist auch unter dem Begriff Single Side Exhaust oder Double Side Exhaust bekannt. Eine weitere Ausführungsform sieht vor, dass der Niederdruck-Abdampf nach unten (so genannter Down Exhaust) abgeführt wird. In der Regel führt dies zu einem erhöhten Platzbedarf, da solch ausgeführte Niederdruck-Teilturbinen entweder sehr breit oder sehr hoch aufgebaut sein müssen. Insbesondere ist bei einer Single Side Exhaust-Aufstellung die Rohrleitungsführung auf einer Seite konzentriert und könnte somit zu Platzproblemen führen. Wünschenswert wäre es, ein schmales Maschinenhaus zu haben, in dem die Teilturbinen angeordnet werden können. Des Weiteren ist es wünschenswert, eine gut strukturierte Rohrleitungsführung umsetzen zu können.

Das Dokument DE 1812487 A1 offenbart eine Niederdruck-Teilturbine mit einer ersten Flut und einer zweiten Flut.

Aufgabe der Erfindung ist es, eine Niederdruck-Teilturbine anzugeben, die einen geringeren Platzbedarf benötigt.

Gelöst wird diese Aufgabe durch eine Niederdruck-Teilturbine gemäß Anspruch 1.

Vorteilhafte Weiterbildungen sind in den Unteransprüchen angegeben.

Die Erfindung geht von dem Aspekt aus, dass eine Abdampfführung des Niederdruck-Abdampfes seitlich oder nach unten zu einem enormen Platzbedarf führt, der dadurch beseitigt werden kann, dass der Niederdruck-Abdampf derart geführt wird, dass dieser axial abgeströmt wird. Dazu wird erfindungsgemäß vorgeschlagen, das Außengehäuse derart auszubilden, dass der Abdampfraum der zweiten Flut derart ausgebildet ist, dass der Dampf in die gleiche Richtung umgelenkt wird wie der Abdampf der ersten Flut. Das bedeutet, dass der Niederdruck-Abdampf der zweiten Flut in die Richtung des Niederdruck-Abdampfes der ersten Flut umgelenkt wird.

Vorteilhafterweise wird somit ein Ringraum zwischen dem Innengehäuse und dem Außengehäuse ausgebildet, durch den ein

Niederdruck-Abdampf der zweiten Flut strömt und sich mit dem Niederdruck-Abdampf der ersten Flut ausgangsseitig vermischt.

Alternative Ausführungsform wäre eine kastenförmige Bauweise der Innengehäuse-Außenwand, so dass das Innengehäuse im so entstandenen Raum auf dem Fundament aufgelegt werden könnte.

Es wird somit erfindungsgemäß vorgeschlagen, ein neues Außengehäuse für eine zweiflutige Niederdruck-Teilturbine auszubilden, mit der eine axiale Abströmung möglich ist. Dadurch können die Maschinenhauskosten reduziert werden. Des Weiteren ist dadurch eine Harmonisierung der Basiskraftwerke möglich. Demzufolge sind erhebliche Kosteneinsparungen möglich.

Die Erfindung wird anhand eines Ausführungsbeispiels näher erläutert.

Es zeigen:
- Figur: eine schematische Querschnittsansicht einer Niederdruck-Teilturbine.

In der Figur ist eine Niederdruck-Teilturbine 1 dargestellt, die zweiflutig ausgeführt ist. Das bedeutet, dass die Niederdruck-Teilturbine 1 eine erste Flut 2 und eine zweite Flut 3 aufweist. Über einen Einströmstutzen 4 strömt Frischdampf in die Niederdruck-Teilturbine 1. Zwischen einem um eine Rotationsachse 5 drehbar gelagerten Rotor 6 und einem um den Rotor 6 angeordneten Innengehäuse 7 ist ein Strömungspfad 8 ausgebildet.

Um das Innengehäuse 7 ist ein Außengehäuse 9 angeordnet. Der Rotor 6 ist mit einzelnen Laufschaufeln 10 ausgebildet. Der Übersichtlichkeit wegen ist lediglich eine Laufschaufel mit dem Bezugszeichen 10 versehen. Zwischen den einzelnen Laufschaufelstufen sind am Innengehäuse 7 angeordnete Leitschaufeln 11 angeordnet. Aus Gründen der Übersichtlichkeit ist lediglich eine Leitschaufel mit dem Bezugszeichen 11 versehen.

Über den Einströmstutzen 4 strömt Frischdampf ein und entspannt sich in der ersten Flut 2 in der Zeichenebene gesehen nach rechts und in die zweite Flut 3 in der Zeichenebene gesehen nach links aus. Im Strömungspfad 8 entspannt sich der Dampf und kühlt dabei ab. Nach der letzten Lauf- und Leitschaufel 10, 11 wird der Niederdruck-Abdampf 12 in der zweiten Flut 3 durch das Innengehäuse 7 abgelenkt. Das Außengehäuse 9 weist hierzu Umlenkelemente 13 auf, die den Dampf wieder in die axiale Richtung zur ersten Flut 2 umlenken. Zwischen dem Außengehäuse 9 und dem Innengehäuse 7 ist ein Ringraum 14 ausgebildet, durch den der Niederdruck-Abdampf 12 der zweiten Flut 3 strömt. In einer Vermischungszone 15 wird der Niederdruck-Abdampf 16 der ersten Flut 2 mit dem Niederdruck-Abdampf der zweiten Flut 12 vermischt. Dabei ist darauf zu achten, dass in der Vermischungszone 15 die Geschwindigkeiten des Niederdruck-Abdampfes 16 der ersten Flut 2 im Wesentlichen gleich ist wie die Geschwindigkeit des Niederdruck-Abdampfes 12 der zweiten Flut 3.

Anschließend strömt der aus dem Niederdruck-Abdampf 16 der ersten Flut 2 und dem Niederdruck-Abdampf 12 der zweiten Flut 3 vermischte Dampf in einen Abdampfraum 17 und nach diesem Abdampfraum 17 zum nicht näher dargestellten Kondensator. Im Abdampfraum 17 ist ein Fundament für ein Lager 18 angeordnet, auf dem der Rotor 6 gelagert ist. Die Stelle des Lagers 18 kann im Dampfraum angeordnet sein oder in alternativen Ausführungsformen als separates gekapseltes Fundament außerhalb des Dampfraumes stehen.

Die Niederdruck-Teilturbine (1) ist doppelflutig ausgeführt und der Abdampf aus der ersten Flut (2) wird in Richtung des Abdampfes der zweiten Flut (3) umgelenkt.
Die Richtung des Abdampfs aus der ersten Flut (2) und die Richtung des Abdampfs aus der zweiten Flut (3) ist im Wesentlichen parallel zur Rotationsachse (5) gerichtet.

## Patentansprüche

1. Niederdruck-Teilturbine (1) umfassend eine erste Flut (2) und eine zweite Flut (3) sowie einen um eine Rotationsachse (5) drehbar gelagerten Rotor (6) und ein um den Rotor (6) angeordnetes Innengehäuse (7) und ein um das Innengehäuse (7) angeordnetes Außengehäuse (9),
wobei die Niederdruck-Teilturbine (1) derart ausgebildet ist, dass ein im Betrieb durch die Niederdruck-Teilturbine strömender Abdampf (16) aus der ersten Flut (2) im Wesentlichen in die gleiche Richtung strömt wie der Abdampf (12) aus der zweiten Flut (3),
wobei die Niederdruck-Teilturbine (1) doppelflutig ausgeführt wird und der Abdampf aus der ersten Flut (2) in Richtung des Abdampfes der zweiten Flut (3) umgelenkt wird, **dadurch gekennzeichnet, dass**
die Richtung des Abdampfs aus der ersten Flut (2) und die Richtung des Abdampfs aus der zweiten Flut (3) im Wesentlichen parallel zur Rotationsachse (5) gerichtet ist.

2. Niederdruck-Teilturbine (1) nach Anspruch 1,
wobei das Außengehäuse (9) einen Rückführdampfraum zum Rückführen des Dampfes zum Abdampfraum der zweiten Flut (3) aufweist.

3. Niederdruck-Teilturbine (1) nach Anspruch 1 oder 2,
mit einem Ringraum (14), der zwischen dem Innengehäuse (7) und dem Außengehäuse (9) angeordnet ist.

4. Niederdruck-Teilturbine (1) nach Anspruch 1, 2 oder 3, wobei die Umlenkung im Außengehäuse (9) erfolgt.

5. Niederdruck-Teilturbine (1) nach einem der vorhergehenden Ansprüche,
wobei der Abdampf von der ersten Flut (2) und der zweiten Flut (3) in einen Kondensator kondensiert.

## Claims

1. Low-pressure partial turbine (1) comprising a first flow (2) and a second flow (3) and also a rotor (6) mounted rotatably about an axis of rotation (5) and an inner housing (7) arranged around the rotor (6) and an outer housing (9) arranged around the inner housing (7), wherein the low-pressure partial turbine (1) is designed in such a manner that exhaust steam (16) from the first flow (2) which flows during operation through the low-pressure partial turbine flows substantially in the same direction as the exhaust steam (12) from the second flow (3),
wherein the low-pressure partial turbine (1) has a double-flow configuration and the exhaust steam from the first flow (2) is deflected in the direction of the exhaust steam of the second flow (3),
**characterized in that**
the direction of the exhaust steam from the first flow (2) and the direction of the exhaust steam from the second flow (3) are oriented substantially parallel to the axis of rotation (5).

2. Low-pressure partial turbine (1) according to Claim 1,
wherein the outer housing (9) has a return steam chamber for returning the steam to the exhaust steam chamber of the second flow (3).

3. Low-pressure partial turbine (1) according to Claim 1 or 2,
having an annular chamber (14), which is arranged between the inner housing (7) and the outer housing (9).

4. Low-pressure partial turbine (1) according to Claim 1, 2 or 3,
wherein the deflection is effected in the outer housing (9).

5. Low-pressure partial turbine (1) according to one of the preceding claims,
wherein the exhaust steam from the first flow (2) and the second flow (3) condenses in a condenser.

## Revendications

1. Sous-turbine ( 1 ) à basse pression comprenant un premier flux ( 2 ) et un deuxième flux ( 3 ), ainsi qu'un rotor ( 6 ) monté tournant autour d'un axe ( 5 ) de rotation et une carcasse ( 7 ) intérieure montée autour du rotor ( 6 ) et une carcasse ( 9 ) extérieure montée autour de la carcasse ( 7 ) intérieure,
la sous-turbine ( 1 ) à basse pression étant constituée de manière à ce qu'une vapeur sèche d'échappement( ( 16 ) du premier flux ( 2 ), passant en fonctionnement dans la sous-turbine à basse pression, passe sensiblement dans la même direction que la vapeur ( 12 ) d'échappement du deuxième flux ( 3 ),
la sous-turbine ( 1 ) à basse pression étant réalisée à double flux et la vapeur d'échappement du premier flux ( 2 ) étant déviée dans la direction de la vapeur d'échappement du deuxième flux ( 3 ),
**caractérisée en ce que**
la direction de la vapeur d'échappement du premier flux ( 2 ) et la direction de la vapeur d'échappement du deuxième flux ( 3 ) sont sensiblement parallèles à l'axe ( 5 ) de rotation.

2. Sous-turbine ( 1 ) suivant la revendication 1,
dans laquelle la carcasse ( 9 ) extérieure a un espace de recyclage de la vapeur pour recycler la vapeur à l'espace de vapeur d'échappement du deuxième flux ( 3 ).

3. Sous-turbine ( 1 ) suivant les revendications 1 ou 2, comprenant un espace ( 14 ) annulaire disposé entre la carcasse ( 7 ) intérieure et la carcasse ( 9 ) extérieure.

4. Sous-turbine ( 1 ) suivant les revendications 1, 2 ou 3, dans laquelle la déviation s'effectue dans la carcasse ( 9 ) extérieure.

5. Sous-turbine ( 1 ) suivant l'une des revendications précédentes,
dans laquelle la vapeur d'échappement du premier flux ( 2 ) et du deuxième flux ( 3 ) sont condensées dans un condenseur.
